# EUROPÄISCHE PATENTSCHRIFT

(11) **EP 0 734 822 B1**
(45) Veröffentlichungstag und Bekanntmachung des Hinweises auf die Patenterteilung: **23.10.2002**
(21) Anmeldenummer: 96810078.4
(22) Anmeldetag: 07.02.1996
(51) Int. Cl.: B28D 1/18, B27B 9/02, B28D 1/04, B27G 19/04

(54) **Mauerschlitzgerät**
Wall grooving device
Dispositif pour rainurer une paroi

(30) Priorität: 30.03.1995 DE 19511725
(43) Veröffentlichungstag der Anmeldung: 02.10.1996
(73) Patentinhaber: HILTI Aktiengesellschaft, 9494 Schaan (LI)
(72) Erfinder: Rupprecht, Hans, 81377 München (DE); Below, Armin, 86916 Kaufering (DE)
(74) Vertreter: Wildi, Roland

(56) Entgegenhaltungen:
- DE-A- 4 023 101
- DE-A- 4 130 174

## Beschreibung

Die Erfindung betrifft ein Mauerschlitzgerät mit einem zwei Handgriffe aufweisenden Gehäuse, das eine Antriebseinheit für ein aus wenigstens einer Scheibe bestehendes Schlitzwerkzeug enthält und gegenüber einem Schlitten um ein in seinem ersten Endbereich angeordnetes Drehlager gegen die Kraft einer Feder parallel zur Scheibenebene des Schlitzwerkzeuges verschwenkbar ist, wobei der Schlitten in seinem zweiten Endbereich eine in Richtung Gehäuse abragende, der Aufnahme eines verstellbaren Tiefenanschlages dienende Verriegelungsschiene und das Gehäuse eine mit der Verriegelungsschiene zusammenwirkende Sperrklinke aufweist, die von einem an einem der Handgriffe angeordneten Verriegelungsschalter betätigbar ist,

Für Elektro-Installationen in Neu-, Um- oder Zubauten sind Elektrorohre zu verlegen, die der Aufnahme einzelner Elektrokabel dienen. Bei betonierten Bauteilen wie Böden, Decken oder Wänden werden die Elektrorohre in der Regel in der Schalung befestigt, bevor diese mit Beton ausgegossen wird. Für die weitere Verlegung der aus den betonierten Bauteilen ragenden Elektrorohre in gemauerten Wänden werden Mauerschlitzgeräte verwendet, mit deren Hilfe zwei parallel zueinander verlaufende Schlitze in die gemauerte Wand eingefräst werden. Die Tiefe und der Abstand beider Schlitze voneinander hängen ab von der Anzahl und dem Durchmesser der zu verlegenden Elektrorohre. Mittels eines geeigneten Ausbrechwerkzeuges wird der sich zwischen den Schlitzen befindliche Teil der gemauerten Wand ausgebrochen, so dass eine der Aufnahme der Elektrorohre dienende Aufnahmenut entsteht.

Aus der DE-A-38 15 245 ist ein Mauerschlitzgerät mit einem Gehäuse, eine mit dem Gehäuse in Verbindung stehende Anstriebseinheit für ein aus wenigstens einer Scheibe bestehendes Schlitzwerkzeug und einem Schlitten bekannt. In der Ausgangsstellung nimmt das Gehäuse gegenüber dem Schlitten eine schräge Lage ein, so dass das Schlitzwerkzeug die an einem Untergrund aufliegende Seite des Schlittens nicht überragt. Das Gehäuse ist parallel zur Scheibenebene des Schlitzwerkzeuges um ein in einem ersten Endbereich des Schlittens angeordnetes Drehlager gegen die Kraft eines Federelementes in eine Arbeitsposition verschwenkbar, wobei zur Begrenzung der Schwenkbewegung zwischen Gehäuse und Schlitten eine vom Schlitten in Richtung Gehäuse abragende Verriegelungsschiene mit ihrem freien Ende an einer Sperrzunge einer im Gehäuse angeordneten Sperrklinke anliegt. Diese Sperrklinke ist mit einem in einem Handgriff angeordneten Verriegungsschalter verbunden, der beim Betätigen ein Verdrehen dieser Sperrklinke um ihre Längsachse und somit auch der Sperrzunge gegen die Kraft eines Federteiles bewirkt. Beim Loslassen des Verriegelungsschalters dreht sich die Sperrklinke in ihre Ausgangslage zurück. Auf der Verriegelungsschiene ist ein Tiefenanschlag angeordnet, der entlang der Verriegelungsschiene stufenweise verstellbar ist.

Bei diesem bekannten Gerät muss die Bedienungsperson neben der für den Schlitzvorgang notwendigen hohen Anpresskraft auch jene Kraft während des gesamten Schlitzvorganges aufbringen, die für das Zusammendrücken der zwischen dem Schlitten und dem Gehäuse angeordneten Feder notwendig ist. Diese zusätzliche Belastung führt schnell zu Ermüdungserscheinungen, so dass die Anpresskraft nachlässt. Die Folge davon sind unterschiedlich tiefe Schlitze.

Der Erfindung liegt die Aufgabe zugrunde ein Mauerschlitzgerät zu schaffen, mit dem ein ermüdungsfreies, einfaches und sicheres Herstellen von Schlitzen mit gleichbleibender Tiefe in Untergründen, insbesondere Mauerwerken, möglich ist.

Erfindungsgemäss wir die Aufgabe dadurch gelöst, dass der Tiefenanschlag an der Sperrklinke festlegbar ist.

Zum Herstellen der Schlitze in dem Untergrund wird das Gehäuse gegenüber dem Schlitten und somit auch gegenüber der Verriegelungsschiene verschwenkt. Sobald das Gehäuse an dem Tiefenanschlag zur Anlage gelangt, erfolgt eine Festlegung des Tiefenanschlages an der Sperrklinke des Gehäuses. Ein Abheben des Gehäuses von dem Tiefenanschlag ist dadurch nicht mehr möglich, obwohl die zwischen dem Gehäuse und dem Schlitten angeordnete Feder unter Vorspannung steht. Die von der Feder ausgehende Kraft muss somit während des Schlitzvorganges nicht zusätzlich aufgebracht werden.

Das Festlegen des Gehäuses an dem Tiefenanschlag erfolgt zweckmässigerweise mit Hilfe des Tiefenanschlages, der einen in Richtung Sperrklinke abragenden, mit einem Anschlag der Sperrklinke zusammenwirkenden Verriegelungsarm aufweist.

Vorzugsweise ist die Sperrklinke mit einer Führungskontur versehen, die ein elastisches Ausweichen des Verriegelungsarmes bewirkt. Dadurch kann der Verriegelungsarm beim Verschwenken des Gehäuses gegenüber dem Schlitten vor der Herstellung der Verbindung zwischen Verriegelungsarm und Anschlag seitlich ausweichen.

Der an der Sperrklinke angeordnete Anschlag ist gebildet von einer Anschlagfläche, die von der Verriegelungsschiene bzw. dem Schlitten abgewandt ist. Das freie Ende des Verriegelungsarmes ist abgewinkelt und als im wesentlichen parallel zur Anschlagfläche der Sperrklinke verlaufende Anschlagkante ausgebildet. Damit diese Art der Festlegung möglich ist, wenn eine Begrenzungsfläche des Gehäuses an dem Tiefenanschlages anliegt, entspricht vorteilhafterweise der Abstand zwischen der der Sperrklinke zugewandten Anschlagfläche des Tiefenanschlages und der Anschlagkante des Verriegelungsarmes wenigstens dem Abstand zwischen der dem Tiefenanschlag zugewandten Begrenzungsfläche des Gehäuses und dem als Anschlagfläche ausgebildeten Anschlag der Sperrklinke.

Aus funktionellen Gründen ist der Verriegelungsarm vorzugsweise aus Federstahl gebildet.

Die Erfindung wird anhand von Zeichnungen, die ein Ausführungsbeispiel wiedergeben, näher erläutert. Es zeigen:
- **Fig. 1**: ein erfindungsgemässes Mauerschlitzgerät in der Ruhestellung;
- Fig. 2 - 5: einen Schnitt durch den Verriegelungsmechanismus des Mauerschlitzgerätes gemäss Fig. 1; das Gehäuse ist gegenüber dem Schlitten unterschiedlich geneigt angeordnet.

Das in Fig. 1 dargestellte Mauerschlitzgerät setzt sich aus einem Gehäuse 1, einer mit dem Gehäuse 1 in Verbindung stehenden Antriebseinheit 2 für ein aus wenigstens einer Scheibe 5 bestehendes Schlitzwerkzeug 4 und einem Schlitten 3 zusammen. Gegenüber dem Schlitten 3 ist das Gehäuse 1 parallel zur Scheibenebene des Schlitzwerkzeuges 4 um ein in einem ersten Endbereich des Gerätes angeordnetes Drehlager 6 gegen die Kraft einer Feder 7 verschwenkbar.

In den Ecken des Schlittens 3 sind Rollen 23 angeordnet, die dem besseren Verschieben des Schlittens 3 auf einem zu bearbeitenden Untergrund U dienen sollen. Die Rollen 23 sind derartig angeordnet, dass ein Verschieben des Schlittens 3 bzw. des gesamten Gerätes nur in den parallel zur Längserstreckung des Gerätes verlaufenden Richtungen erfolgen kann.

Ein mit der Antriebseinheit 2 in Verbindung stehendes, nicht dargestelltes Getriebe weist eine Abtriebswelle 24 auf, die rechtwinklig zur Längsrichtung des Gehäuses 1 verläuft und an der zwei, das Schlitzwerkzeug 4 bildende Scheiben 5 befestigt sind.

Auf der Oberseite des Gehäuses 1 ist ein Absaugstutzen 20 zwischen beiden Handgriffen 9, 10 angeordnet, an dem mittels Halterungselementen 22 ein zwischen den Handgriffen 9, 10 aus dem Gehäuse 1 ragendes Elektrokabel 16 anklipsbar ist.

Sowohl in dem über das Drehlager 6 mit dem Schlitten 3 verbundenen ersten Endbereich als auch in einem zweiten Endbereich besitzt das Gehäuse 1 jeweils einen abragenden Handgriff 9, 10.

Der im ersten Endbereich des Gerätes angeordnete Handgriff 10 weist einen Elektroschalter 25 auf, der bei Betätigung die Antriebseinheit 2 in Bewegung setzt.

Der im zweiten Endbereich des Gerätes angeordnete Handgriff 9 besitzt einen Verriegelungsschalter 11, der bei Betätigung eine der Begrenzung der Schwenkbewegung zwischen Gehäuse 1 und Schlitten 3 dienende Sperrklinke 12 gegen die Kraft eines Federelementes 8 verdreht. In der verriegelten Stellung der Sperrklinke 12 - der Verriegelungsschalter 11 ist nicht gedrückt - stützt sich, wie in Fig. 2 dargestellt, eine Sperrzunge 13 der Sperrklinke 12 am freien Ende einer vom Schlitten 3 in Richtung Gehäuse 1 abragenden Verriegelungsschiene 17 ab.

An dieser Verriegelungsschiene 17 ist ein, einen nicht näher dargestellten Klemmbereich aufweisenden Tiefenanschlag 18 angeordnet, der entlang dieser Verriegelungsschiene 17 stufenweise verstellbar ist. Der Klemmbereich wirkt dabei formschlüssig mit einem verzahnten Bereich 29 der Verriegelungsschiene 17 zusammen. Anhand einer ebenfalls vom Schlitten 3 abragenden Einstellskala 19 kann der Tiefenanschlag 18 auf eine gewünschte Schlitztiefe eingestellt werden.

Durch das Betätigen des Verriegelungsschalters 11, wie in Fig. 3 dargestellt, wird die Sperrklinke 12 mit Hilfe von Übertragungselementen aus einer Verriegelungsstellung in eine Öffnungsstellung verdreht. Auf diese Weise gibt die an der Sperrklinke 12 angeordnete Sperrzunge 13 die Verriegelungsschiene 17 frei und das Gehäuse 1 kann gegenüber der Verriegelungsschiene 17 bzw. gegenüber dem Schlitten 3 verschwenkt werden.

Gelangt wie in Fig. 5 dargestellt eine dem Tiefenanschlag 18 zugewandte Begrenzungsfläche 26 des Gehäuses 3 an einer Anschlagfläche 27 des auf der Verriegelungschiene 17 angeordneten Tiefenanschlags 18 zur Anlage, so erfolgt eine Festlegung des Gehäuses 1 gegenüber dem auf die gewünschte Schlitztiefe eingestellten Tiefenanschlag 18 so lange, wie der Verriegelungsschalter 11 betätigt wird. Das Gerät befindet sich somit in Arbeitsposition und die Scheiben 5 des Schlitzwerkzeuges 4 überragen die auf dem zu bearbeitenden Untergrund U aufliegende . Seite des Schlittens 3 um jenen Betrag, der von der Einstellskala 19 ablesbar ist. Das Festlegen des Gehäuses 1 an dem Tiefenanschlag 18 erfolgt mit Hilfe des Tiefenanschlages 18, der einen in Richtung Sperrklinke 12 abragenden, mit einem Anschlag 14 der Sperrklinke 12 zusammenwirkenden Verriegelungsarm 28 aufweist. Der Anschlag 14 ist gebildet von einer Anschlagfläche, die von der Verriegelungsschiene 17 bzw. dem Schlitten 3 abgewandt ist. Das freie Ende des Verriegelungsarmes 28 ist abgewinkelt und als im wesentlichen parallel zum Anschlag 14 der Sperrklinke 12 verlaufende Anschlagkante 21 ausgebildet, die ein Hintergreifen des Anschlages 14 und somit ein Festlegen des Gehäuses 1 an dem Tiefenanschlag 18 und somit auch an dem Schlitten 3 ermöglicht.

Wie die Fig. 4 zeigt, kann ein Hintergreifen des Anschlages 14 der Sperrklinke 12 nur dann erfolgen, wenn beim Verschwenken des Gehäuses 1 gegenüber dem Schlitten 3 eine im wesentlichen parallele Verschiebung des Anschlages 14 gegenüber der Anschlagkante 21 des Verriegelungsarmes 28 erfolgt. Die Sperrklinke 12 weist eine Führungskontur 15 auf, die ein elastisches Ausweichen des Verriegelungsarmes 28 unter gleichzeitiger, im wesentlichen paralleler Versetzung der Anschlagkante 21 bewirkt. Während des Verschwenkens des Gehäuses 1 liegt das abgewinkelte freie Ende des Verriegelungsarmes 28 an der Führungskontur 15 der Sperrklinke 12 an und wird von dieser seitlich versetzt. Dabei wird der aus einem elastischen Material gebildete Verriegelungsarm 28 vorgespannt. Beim Erreichen der Arbeitsposition - die Begrenzungsfläche 26 des Gehäuses 1 liegt an der Anschlagfläche 27 des Tiefenanschlages 18 an - verlässt das freie Ende des Verriegelungsarmes 28 die Führungskontur 15 der Sperrklinke 12 und der Verriegelungsarm 28 federt in seine ursprüngliche Lage zurück und hintergreift dabei den Anschlag 14 der Sperrklinke 12.

Damit ein Hintergreifen des als Anschlagfläche ausgebildeten Anschlages 14 der Sperrklinke 12 mit der Anschlagkante 21 des Verriegelungsarmes 28 möglich ist, wenn die Begrenzungsfläche 26 des Gehäuses 1 an dem Tiefenanschlag 18 anliegt, entspricht vorteilhafterweise der Abstand A1 zwischen einer der Sperrklinke 12 zugewandten Anschlagfläche 27 des Tiefenanschlages 18 und einer Anschlagkante 21 des Verriegelungsarmes 28 wenigstens dem Abstand A2 zwischen einer dem Tiefenanschlag 18 zugewandten Begrenzungsfläche 26 des Gehäuses 1 und dem Anschlag 14 der Sperrklinke 12.

Ein Aufklappen des Gehäuses 1 gegenüber dem Schlitten 3 bzw. ein Abheben des Gehäuses 1 von dem Tiefenanschlag 18 ist somit nicht möglich, obwohl die zwischen dem Gehäuse 1 und dem Schlitten 3 angeordnete Feder 7 unter Vorspannung steht. Nach dem Loslassen des Verriegelungsschalters 11 dreht sich die Sperrklinke 12 in ihre Ausganglage zurück, so dass die Verriegelung zwischen dem Anschlag 14 der Sperrklinke 12 und der Anschlagkante 21 des Verriegelungsarmes 28 aufgehoben wird. Das Gerät kann seine Ausgangsstellung wieder einnehmen, indem das Gehäuse 1 und der Schlitten 3 auseinanderklappen.

## Patentansprüche

1. Mauerschlitzgerät mit einem zwei Handgriffe (9, 10) aufweisenden Gehäuse (1), das eine Antriebseinheit (2) für ein aus wenigstens einer Scheibe (5) bestehendes Schlitzwerkzeug (4) enthält und gegenüber einem Schlitten (3) um ein in seinem ersten Endbereich angeordnetes Drehlager (6) gegen die Kraft einer Feder (7) parallel zur Scheibenebene des Schlitzwerkzeuges (4) verschwenkbar ist, wobei der Schlitten (3) in seinem zweiten Endbereich eine in Richtung Gehäuse (1) abragende, der Aufnahme eines verstellbaren Tiefenanschlages (18) dienende Verriegelungsschiene (17) und das Gehäuse (1) eine mit der Verriegelungsschiene (17) zusammenwirkende Sperrklinke (12) aufweist, die von einem an einem der Handgriffe (9, 10) angeordneten Verriegelungsschalter (11) betätigbar ist, **dadurch gekennzeichnet,** das der Tiefenanschlag (18) an der Sperrklinke (12) festlegbar ist.

2. Gerät nach Anspruch 1, **dadurch gekennzeichnet, dass** der Tiefenanschlag (18) einen in Richtung Sperrklinke (12) abragenden, mit einem Anschlag (14) der Sperrklinke (12) zusammenwirkenden Verriegelungsarm (28) aufweist.

3. Gerät nach Anspruch 1 oder 2, **dadurch gekennzeichnet, dass** die Sperrklinke (12) eine Führungskontur (15) aufweist, die ein elastisches Ausweichen des Verriegelungsarmes (28) bewirkt.

4. Gerät nach Anspruche 2 oder 3, **dadurch gekennzeichnet, dass** der Abstand (A1) zwischen einer der Sperrklinke (12) zugewandten Anschlagfläche (27) des Tiefenanschlages (18) und einer Anschlagkante (21) des Verriegelungsarmes (28) wenigstens dem Abstand (A2) zwischen einer dem Tiefenanschlag (18) zugewandten Begrenzungsfläche (26) des Gehäuses (1) und dem Anschlag (14) der Sperrklinke (12) entspricht.

5. Gerät nach einem der Ansprüche 2 bis 4, **dadurch gekennzeichnet, dass** der Verriegelungsarm (28) aus Federstahl gebildet ist.

## Claims

1. Wall grooving device, comprising a housing (1) with two handles (9, 10) and including a drive unit (2) for a grooving tool (4) which is composed of at least one disc (5) and pivotal relative to a carriage (3) around a rotary bearing (6) arranged in its first end area against the force of a spring (7) parallel to the disc plane of the grooving tool (4), and the carriage (3) comprises in its second end area a locking rail (17) which projects in the direction of the housing (1) and seves to accommodate an adjustable depth stop (18), and the housing (1) comprises a locking bar (12) which co-acts with the locking rail (17) and which is operated by a locking switch (11) arranged on one of the handles (9, 10), **characterised in that** the depth stop (18) is secured on the locking bar (12).

2. Device according to Claim 1, **characterised in that** the depth stop (18) comprises a locking arm (28) which projects in the direction of the locking bar (12) and co-acts with a stop (14) of the locking bar (12).

3. Device according to Claim 1 or 2, **characterised in that** the locking bar (12) comprises a guide contour (15) which causes elastic yielding of the locking arm (28).

4. Device according to Claim 2 or 3, **characterised in that** the distance (A1) between a stop surface (27) of the depth stop (18) oriented towards the locking bar (12) and a stop edge (21) of the locking arm (28) corresponds at least with the distance (A2) between a defining surface (26) of the housing (1) facing towards the depth stop (18) and the stop (14) of the locking bar (12).

5. Device according to one of Claims 2 to 4, **characterised in that** the locking arm (28) is made of spring steel.

## Revendications

1. Rainureuse de mur comprenant un carter (1) qui comporte deux poignées (9, 10) et qui renferme une unité d'entraînement (2) pour un outil de rainurage (4) constitué d'au moins un disque (5) et peut pivoter par rapport à un chariot (3) autour d'un pivot (6) disposé dans sa première zone d'extrémité à l'encontre de la force d'un ressort (7) parallèlement au plan du disque de l'outil de rainurage (4), le chariot (3) comportant dans sa seconde zone d'extrémité un rail de verrouillage (17) qui fait saillie en direction du carter (1) et sert à recevoir une butée de profondeur réglable (18), et le carter (1) comportant un cliquet d'arrêt (12) qui coopère avec le rail de verrouillage (17) et qui peut être actionné par un commutateur de verrouillage (11) implanté sur une des poignées (9, 10), **caractérisée en ce que** la butée de profondeur (18) peut être bloquée au niveau du cliquet d'arrêt (12).

2. Rainureuse selon la revendication 1, **caractérisée en ce que** la butée de profondeur (18) comporte un bras de verrouillage (28) qui fait saillie en direction du cliquet d'arrêt (12) et qui coopère avec une butée (14) du cliquet d'arrêt (12).

3. Rainureuse selon la revendication 1 ou 2, **caractérisée en ce que** le cliquet d'arrêt (12) présente un contour de guidage (15) qui provoque un effacement élastique du bras de verrouillage (28).

4. Rainureuse selon les revendications 2 ou 3, **caractérisée en ce que** la distance (A1) entre une surface de butée (27) de la butée de profondeur (18) tournée vers le cliquet d'arrêt (12) et un bord de butée (21) du bras de verrouillage (28) correspond au moins à la distance (A2) entre une surface de délimitation (26) du carter (1) tournée vers la butée de profondeur (18) et la butée (14) du cliquet d'arrêt (12).

5. Rainureuse selon une des revendications 2 à 4, **caractérisée en ce que** le bras de verrouillage (28) est réalisé en acier à ressorts.
